# EUROPÄISCHE PATENTSCHRIFT

(11) **EP 0 451 441 B1**
(45) Veröffentlichungstag und Bekanntmachung des Hinweises auf die Patenterteilung: **31.08.1994**
(21) Anmeldenummer: 91100450.5
(22) Anmeldetag: 16.01.1991
(51) Int. Cl.: B65D 5/52

(54) **Bodenaufsteller aus Faltmaterial**
Display stand made of foldable material
Présentoir en matériau pliable

(30) Priorität: 03.04.1990 DE 4010703; 05.12.1990 DE 4038734
(43) Veröffentlichungstag der Anmeldung: 16.10.1991
(73) Patentinhaber: GUSTAV STABERNACK GMBH, D-36341 Lauterbach (DE)
(72) Erfinder: Schmidt, Paul, D-36341 Lauterbach (DE)
(74) Vertreter: Gudel, Diether

(56) Entgegenhaltungen:
- DE-U- 8 811 653
- US-A- 3 191 766

## Beschreibung

Die Erfindung betrifft einen Bodenaufsteller aus Faltmaterial mit den Merkmalen des Oberbegriffs von Patentanspruch 1.

Einen Bodenaufsteiler mit diesen Merkmalen beschreibt die DE-U-82 22 484. Die Wände des Behälters sind dort als Krempelwände ausgebildet. Dadurch erhält der Behälter zwar eine gute Stabilität, er kann aber nicht ohne weiteres, d. h. mit wenigen Handgriffen, flachgefaltet bzw. aufgefaltet werden. Außerdem fällt bei der Herstellung der Zuschnitte des Fußes und des Behälters dieses bekannten Bodenaufstellers verhältnismäßig viel Abfallmaterial an.

Die DE-U-88 11 653 beschreibt einen Bodenaufsteiler aus einem einstückigen Zuschnitt aus Faltmaterial, bei dessen Herstellung wenig Abfall anfällt, weil die Umrißlinien des Zuschnitts im wesentlichen innerhalb eines Rechtecks verlaufen und diese Rechteckfläche mit nur wenig Abfallmaterial für den Zuschnitt ausgenutzt wird.

Die US-A-3 191 766 beschreibt einen Bodenaufsteller aus Faltmaterial mit diagonalen Faltlinien in den Seitenwänden des Behälters.

Ausgehend von diesem Stand der Technik liegt der Erfindung die Aufgabe zugrunde, einen Bodenaufsteiler mit den Merkmalen des Oberbegriffs des Hauptanspruchs vorzuschlagen, der sich durch ein weiterhn verbessertes Handling auszeichnet, verbunden mit platzsparendem Transport des Bodenaufstellers in leerem Zustand und optimaler Ausnutzung des Zuschnittnutzens.

Die Lösung dieser Aufgabe erfolgt durch die kennzeichnenden Merkmale des Hauptanspruchs.

Durch die erwähnten, schräg verlaufenden Faltlinien in den Seitenwänden des Behälters können die Seitenwände und die Vorderwand flach auf den Boden des Behälters gefaltet werden. Hierzu trägt auch bei, daß erfindungsgemäß der Behälter keine Rückwand hat. Diese ist auch nicht notwendig, weil der Behälter unter einem entsprechenden Neigungswinkel auf den Fuß oder Sockel aufgestellt wird.

Wird die Vorderwand des Behälters aufgealtet, so werden dadurch auch dessen Seitenwände aufgefaltet, und zwar ohne weiteres Zutun des Benutzers, so daß im Grunde zum Auffalten des gesamten, vorkonfektionierten Behälters, nur die Vorderwand aus ihrer flach auf den Boden gefalteten Lage verschwenkt und aufgefaltet werden muß. Sie nimmt dabei die Seitenwände gewissermaßen mit sich und faltet diese ebenfalls auf.

Das Flachfalten des Behälters geschieht in umgekehrter Reihenfolge.

Auch der Fuß ist entsprechend vorkonfektioniert und damit der gesamte Bodenaufsteller.

Er kann somit - in unbefülltem Zustand - insgesamt flachgefaltet transportiert werden und nimmt minimalen Raum ein. Anschließend wird er mit einem Handgriff aufgefaltet, wozu lediglich der Fuß relativ zum Behälter verschwenkt werden muß, wobei dann die Vorderwand des Behälters relativ zum Boden verschwenkt wird. Durch diese einzige Schwenkbewegung werden sowohl der Fuß wie auch der Behälter aufgefaltet. Der Behälter kann dann mit Waren befüllt werden.

Nach dem Abverkauf der Waren kann er neu befüllt werden bzw. er wird wieder flachgefaltet und kann dann bei minimalem Volumen entsorgt werden.

Weil die Vorderwand des Fußes an die Oberkante der Vorderwand des Behälters angelenkt ist, ergibt sich ein minimaler Abfall bei der Herstellung der Zuschnitte für den erfindungsgemäßen Bodenaufsteller.

Weil die Seitenwände des Behälters doppelt sind derart, daß die die jeweilige Seitenwand verdoppelnde Faltlasche auf die Außenseite der inneren Faltlasche gefaltet und mit ihr verklebt ist, wird das hier angewandte Prinzip der Vorkonfektionierung beibehalten. Es werden nicht nur die Seitenwände entsprechend verstärkt, sondern man braucht sie auch nicht mit gesonderten Handgriffen durch Krempelung aufzufalten, wie dies bei der eingangs genannten Gebrauchsmusterschrift 82 22 484 der Fall war.

Mit diesen Merkmalen ergibt sich ein weiterer Vorteil, man kann nämlich den Zuschnitt zumindest des Behälters und der Vorderwand einseitig bedrucken und der Druck ist dann nicht nur an der Vorderseite des Bodenaufstellers, beginnend mit dem oberen Plakat und endend mit der unteren Vorderwand des Fußes, sichtbar, sondern auch seitlich, nämlich an den jetzt bedruckten Seitenwänden.

Eine wichtige Ausgestaltung der Erfindung ist dadurch gekennzeichnet, daß der Boden des Behälters nach oben verlängert ist und daß an die Verlängerungen seitliche Laschen angelenkt sind, die auch an die Seitenwände angelenkt sind. Hier macht man sich die Tatsache zunutze, daß der Behälter keine obere Rückwand hat. Stattdessen ist die erwähnte Verlängerung vorgesehen, die als Plakat dient und daher einstückig mit dem Behälter verbunden ist. Beim Stand der Technik mußte man derartige Plakate, die also Werbeaufdrucke, bezogen auf den Inhalt des Behälters, tragen, gesondert anfertigen und mit dem Bodenaufsteller bzw. dessen Behälter verbinden, beispielsweise über eine Steckverbindung. Diese entfällt beim erfindungsgemäßen Bodenaufsteller.

Die erwähnten seitlichen Laschen versteifen die Konstruktion und halten die Verlängerung, z. B. ein Plakat.

Es dient einer weiteren Versteifung des Plakats, wenn in den seitlichen Laschen Versteifungslaschen ausgebildet sind. Diese werden nach außen gefaltet und versteifen die Konstruktion.

Die Erfindung wird im folgenden anhand von Ausführungsbeispielen näher erläutert, aus denen sich weitere wichtige Merkmale ergeben. Es zeigt:
- **Figur 1**: einen Zuschnitt zur Herstellung eines Fußes eines erfindungsgemäßen Bodenaufstellers bei einer ersten Ausführungsform;
- **Figur 2**: den dazugehörigen Zuschnitt für den Behälter mit angelenkter Vorderwand des Fußes;
- **Figur 3 - 6**: schematische Draufsichten auf abgeänderte Aus führungsformen des Fußes, wobei dieser jeweils aus zweiteiligen Zuschnitten aufgefaltet ist, die miteinander verklebt sind.

Aus dem in Figur 1 gezeigten Zuschnitt wird der Fuß mit Ausnahme seiner Vorderwand aufgefaltet.

Dieser Zuschnitt weist ein Rückwandfeld 1 auf, an das über Faltlinien 2 Seitenwandfelder 3 angelenkt sind. In den Seitenwandfeldern verlaufen mittig Längsfaltlinien 4. An die Seitenwandfelder sind Klebelaschen 5 angelenkt.

Im Zuschnitt kann eine doppelte, erste Querfaltlinie 6 angelegt sein, die sich auch in die seitlich angrenzenden Seitenwandfeldteile erstreckt.

Weiterhin sind im Zuschnitt zweite, dritte und vierte, ebenfalls doppelte Querfaltlinien 7, 8 bzw. 9 vorgesehen, von denen die zweite Querfaltlinie 7 sich ebenfalls in die seitlich angrenzenden Teile der Seitenwandfelder 3 erstreckt.

Zwischen den Querfaltlinien 7, 8 wird ein Feld 10 ausgebildet, zwischen den Querfaltlinien 8, 9 ein Feld 11 und die Querfaltlinien 9 begrenzt eine Klebelasche 12.

Der in Figur 2 gezeigte Zuschnitt weist ein Vorderwandfeld 13 des Fußes auf, an dessen Unterseite eine Versteifungslasche 14 angelenkt sein kann. Der Zuschnitt nach Figur 1 hat im übrigen entsprechende Versteifungslaschen 14. Die Versteifungslaschen werden flach an die Innenseiten der betreffenden Wände des Fußes angelegt und mit ihnen verklebt, wodurch sie eine versteifte Aufstanzfläche für den Fuß ausbilden. Die Versteifungslaschen 14 des Zuschnitts nach Figur 1 sind im übrigen über schmale Stege an ihren unteren Kanten miteinander verbunden, wodurch sie zusammenhängen und leichter umgeschlagen und gehandhabt werden können.

Über eine Faltlinie 15 ist an die obere Kante des Vorderwandfeldes 13 ein Vorderwandfeld 16 des Behälters an das Vorderwandfeld 13 des Fußes angelenkt.

An das Vorderwandfeld 16 ist ein Bodenfeld 17 des Behälters angelenkt und an dieses wiederum Seitenwandfelder 18.

Das Bodenfeld 17 ist an seiner Oberseite verlängert und diese Verlängerung 19 kann über eine Faltlinie 20 an das Bodenfeld 17 angelenkt sein. Auch kann in der Verlängerung 19 eine weitere Querfaltlinie 21 vorgesehen sein.

In den Seitenwandfeldern 18 verlaufen Rillinien 22, so daß diese verdoppelt werden können, wie eingangs beschrieben. Dadurch werden Teil-Seitenwandfelder 23, 24 ausgebildet.

In den Teil-Seitenwandfeldern 23, 24 verlaufen geneigt angeordnete Ritzlinien 25, die bei übereinander gelegten Teil-Seitenwandfeldern zusammenfallen. Über diese Ritzlinien können die Seitenwände und mit ihnen das Vorderwandfeld 16 flach auf das Bodenfeld 17 gefaltet werden. Die Ritzlinien gehen hierzu von den unteren, seitlichen Ecken 26 des Behälters aus.

In Figur 2 ist die im Feld 23 verlaufende Faltlinie 25 als Ritzung ausgebildet und daher mit durchgezogener Linie eingezeichnet.

An die inneren Teil-Seitenwandfelder 23 sind Klebelaschen 27 angelenkt, die mit dem Vorderwandfeld 16 verklebt werden.

An die Verlängerung 19 sind seitliche Versteifungslaschen 28 angelenkt, die über schräg verlaufende Faltlinien 29 stabilisiert werden können. Die Verlängerung 19 kann außerdem über weitere, ebenfalls schräg verlaufende Faltlinien 30 in eine Lage parallel zu den Wänden 16, 18 hochgeklappt werden, und zwar um die Faltlinie 20.

Die Faltlinien 6, 20, 21 und 30 ermöglichen das Konfektionieren des flach gefalteten Materials.

Figur 1 zeigt, daß die Kanten 31 der Seitenwandfelder 3 geneigt verlaufen mit bogenförmigen Ausnehmungen 32 etwa im Bereich der Längsfaltlinien 5 und von da nach außen sich erstreckend.

Seitliche Verbreiterungen 33 an der Oberseite des Vorderwandfeldes 13 sorgen für eine stabile Anlenkung des Vordervandfeldes 16 an das Vorderwandfeld 13 und bewirken auch einen ansprechenden optischen Übergang vom Fuß zum Behälter.

Die Klebelaschen 5 des Zuschnitts nach Figur 1 werden im Bereich der Seitenkanten mit dem Vorderwandfeld 13 verklebt, wodurch der Fuß komplettiert wird. Außerdem wird die Klebelasche 12 der Rückwand des Fußes etwa in der Mitte des Bodenfeldes 17 an dessen Unterseite angeklebt. Weiterhin werden die Teil-Seitenwandfelder 23, 24 und die Klebelaschen 27 verklebt, wie vorstehend beschrieben. Dies gilt auch für die Versteifungslaschen 14. Der Bodenaufsteller ist dann vorkonfektioniert. Er kann flach gefaltet verschickt werden, wobei auch sein Behälter flach gefaltet ist.

Aus dieser flachgefalteten Lage wird er mit wenigen Handgriffen aufgefaltet, wobei es wesentlich ist, daß der Abstand zwischen der Vorderwand und der Rückwand des Fußes sich selbsttätig vergrößert, wodurch der Fuß aufgefaltet wird. Gleichzeitig nimmt das Vorderwandfeld 16 des Behälters eine etwa rechtwinkelige Lage zu dessen Bodenfeld 17 ein, wodurch auch der Behälter aufgefaltet wird.

In der Gebrauchslage liegt also der aufgefaltete Behälter geneigt auf dem Fuß auf, etwa wie in der eingangs erwähnten deutschen Gebrauchsmusterschrift 82 22 484 beschrieben und zeichnerisch dargestellt. Für die erwähnte Schwenkbewegung des Behälters relativ zum Fuß sind auch die Ausnehmungen 32 vorgesehen, ganz wie in der erwähnten Gebrauchsmusterschrift beschrieben, deren Offenbarung hiermit auch zur Offenbarung dieser Anmeldung gehört, soweit nichts Gegnteiliges beschrieben worden ist. Insbesondere ist es bei der Erfindung abweichend von der Lehre dieser Gebrauchsmusterschrift vorgesehen, daß der Behälter aufgefaltet werden kann, wie eingangs erläutert. Die Offenbarung dieser Gebrauchsmusterschrift erläutert aber die grundsätzliche Funktionsweise eines derartigen Bodenaufstellers.

Es sei auch noch erwähnt, daß in der Regel der aufgefaltete Behälter mit Waren befüllt und mit an ihm flach anliegenden Fuß verschickt wird. Der Fuß wird dann mit wenigen Handgriffen aufgefaltet.

Figur 3 zeigt schematisch eine Draufsicht auf eine Variante eines derartigen Fußes, woraus auch deutlich wird, daß dieser einstückige Fuß im Bereich 36 miteinander verklebt ist.

Die Figuren 4 - 6 zeigen jeweils verschiedene Ausführungsformen zweiteiliger Füße, ebenfalls mit Klebezonen 36.

Im einzelnen ist in Figur 4 ein Zuschnitteil des Fußes mit dem Vorderwandfeld und den beiden Seitenwandfeldern verklebt. In Figur 5 ist das Vorderwandfeld mit den anderen Zuschnitteilen des Fußes verklebt, und zwar ähnlich der Ausführungsform nach Figuren 1 und 2. In Figur 5 ist das Vorderwandfeld aber länger ausgebildet.

In Figur 6 ist das Vorderwandfeld mit einem der Seitenwandfelder verbunden und dieser Zuschnitt ist mit dem Rückwandfeld und dem anderen Seitenwandfeld verklebt.

## Patentansprüche

1. Bodenaufsteller aus Faltmaterial, bestehend aus einem vorgefertigten Behälter zur Aufnahme von Waren und einem Fußteil mit mehreren Wänden (1, 3, 13), das in Längsfaltlinien (4, 4) flach gefaltet eng am Behälter anliegend gefaltet werden kann und aus dieser Lage durch Verschwenken des Fußteils relativ zum Behälter in seine Gebrauchslage aufgefaltet werden kann, wobei in Gebrauchslage der Behälter gegenüber der Horizontalen geneigt auf in einer Seitenansicht V-förmig profilierten oberen Kanten (31) der Seitenwände (3) des Fußteils aufruht, und der Behälter einen Boden (17), daran angelenkte, aufrichtbare Seitenwände (18) und eine Vorderwand (16) aufweist,
**dadurch gekennzeichnet,**
daß die Seitenwände (18) aus zwei durch eine Faltlinie (22) verbundenen Wandteilen (23, 24) bestehen, wobei die äußere Wand (24) auf die Außenseite der inneren Wand (23) gefaltet und mit ihr verklebt ist, daß in den Seitenwänden (18) des Behälters diagonale Faltlinien (25) ausgebildet sind, die von den unteren, vorderen Ecken (26) des Behälters ausgehend geneigt zu den freien Kanten der Seitenwände (18) des Behälters verlaufen, und daß die Vorderwand (13) des Fußteils mit der Oberkante (15) der Vorderwand (16) des Behälters verbunden ist.

2. Bodenaufsteller nach Anspruch 1,
**dadurch gekennzeichnet,**
daß der Boden (17) des Behälters nach oben verlängert ist.

3. Bodenaufsteller nach Anspruch 2,
**dadurch gekennzeichnet,**
daß an die Verlängerung (19) seitliche Laschen (28) angelenkt sind, die auch an die Seitenwände (18) angelenkt sind.

4. Bodenaufsteller nach Anspruch 3,
**dadurch gekennzeichnet,**
daß in den seitlichen Laschen (28) Versteifungslaschen ausgebildet sind.

## Claims

1. A floor-standing display unit of folding material, consisting of a prefabricated receptacle for receiving goods and a base part with a plurality of walls (1, 3, 13), which base part can, when folded flat along longitudinal folding lines (4,4), be folded to rest close against the receptacle and can be unfolded from this position into its use position by being pivoted relative to the receptacle, in the use position the receptacle resting on upper edges (31), which are V-shaped in profile when viewed laterally, of the lateral walls (3) of the base part while being inclined to the horizontal, and the receptacle has a bottom (17), lateral walls (18) which can be positioned vertical and are hinged on the latter, and a front wall (16), characterised in that the lateral walls (18) are composed of two wall parts (23, 24) connected by means of a folding line (22), the outer wall (24) being folded onto the exterior of the inner wall (23) and struck thereto, in that diagonal folding lines (25) are provided in the lateral walls (18) of the receptacle, these folding lines (25) running at an incline from the lower front corners (26) of the receptacle to the free edges of the lateral walls (18) of the receptacle, and in that the front wall (13) of the base part is connected to the upper edge (15) of the front wall (16) of the receptacle.

2. A floor-standing display unit in accordance with Claim 1, characterised in that the bottom (17) of the receptacle is extended upwards.

3. A floor-standing display unit in accordance with Claim 2, characterised in that lateral tabs (28) are hinged on the extension (19) and are also hinged on the lateral walls (18).

4. A floor-standing display unit in accordance with Claim 3, characterised in that stiffening tabs are formed in the lateral tabs (28).

## Revendications

1. Présentoir en matériau pliable, composé d'un récipient préfabriqué, pour recevoir des marchandises, et d'une partie de pied, comportant plusieurs parois (1, 3, 13) et pouvant être pliée, en appuyant étroitement sur le récipient, en étant pliée à plat, en suivant des lignes de pliage longitudinales (4, 4), et pouvant, depuis cette situation, être dépliée, pour prendre sa position d'utilisation, par pivotement de la partie de pied par rapport au récipient, le présentoir reposant, en position d'utilisation du récipient, incliné par rapport à l'horizontale, sur des arêtes supérieures (31), profilées en forme de V en vue de côté, des parois latérales (3) de la partie de pied, et le récipient présentant un fond (17), des parois latérales (18) redressables y étant articulées et une paroi avant (16), caractérisé en ce que les parois latérales (18) sont composées de deux parties de paroi (23, 24), reliées au moyen d'une ligne de pliage (22), la paroi extérieure (24) étant pliée sur le côté extérieur de la paroi intérieure (23) et collée à elle, en ce que, dans les parois latérales (18) du récipient sont réalisées des lignes de pliage (25) diagonales, s'étendant, en partant des angles avant inférieurs (26) du récipient, inclinées par rapport aux bords libres des parois latérales (18) du récipient, et en ce que la paroi avant (13) de la partie de pied est reliée à l'arête supérieure (15) de la paroi avant (16) du récipient.

2. Présentoir selon la revendication 1, caractérisé en ce que le fond (17) du récipient est prolongé vers le haut.

3. Présentoir selon la revendication 2, caractérisé en ce que des pattes latérales (28) sont articulées au prolongement (19) et articulées également aux parois latérales (18),

4. Présentoir selon la revendication 3, caractérisé en ce que des pattes de rigidification sont réalisées dans les pattes latérales (28).
